# EUROPÄISCHE PATENTSCHRIFT

(11) **EP 1 798 506 B1**
(45) Veröffentlichungstag und Bekanntmachung des Hinweises auf die Patenterteilung: **29.07.2015**
(21) Anmeldenummer: 06025337.4
(22) Anmeldetag: 07.12.2006
(51) Int. Cl.: F28D 1/047, F28F 27/02, F28D 1/053, F28F 9/02

(54) **Verdampfer**
Evaporator
Evaporateur

(30) Priorität: 13.12.2005 DE 102005059919
(43) Veröffentlichungstag der Anmeldung: 20.06.2007
(73) Patentinhaber: MAHLE Behr GmbH & Co. KG, 70469 Stuttgart (DE)
(72) Erfinder: Dürr, Gottfried, Dipl.-Ing., 70437 Stuttgart (DE); Geiger, Wolfgang, 71642 Ludwigsburg (DE); Kranich, Michael, Dipl.-Ing., 74354 Besigheim (DE); Staffa, Karl-Heinz, Dipl.-Ing., 70567 Stuttgart (DE); Walter, Christoph, Dipl.-Ing., 70469 Stuttgart (DE)
(74) Vertreter: Grauel, Andreas

(56) Entgegenhaltungen:
- EP-A2- 1 038 575
- WO-A1-2005/100900
- DE-A1- 3 310 236
- DE-A1- 3 732 081
- DE-A1- 10 260 107
- JP-A- 5 264 126

## Beschreibung

Die Erfindung betrifft einen Verdampfer, wie er insbesondere zur Klimatisierung eines Kraftfahrzeugs verwendet wird, gemäß dem Oberbegriff des Anspruches 1.

Aus der EP 1 065 453 B1 ist ein Verdampfer bekannt, der obenliegende Sammelbehälter und einen untenliegenden Umlenk- und Verteilungskasten aufweist. Der Umlenk- und Verreilungskasten weist Bleche auf, die mit Drosselöffnungen zum Verkleinern des Kältemitteldurchlassquerschnitts zwischen den einzelnen Umlenk- und Verteilungstankabschnitten versehen sind. Die Drosselöffnungen sind hierbei ausschließlich im unteren Umlenk- und Verteilungskasten vorgesehen und dienen der Vergleichmäßigung der Kältemittelverteilung auf die einzelnen Mehrkanal-Flachrohre des Verdampfers. Ein derartiger Verdampfer lässt noch Wünsche offen.

Ferner ist bei einem zweiphasig vorliegenden Kältemittel zur Vergleichmäßigung der Kältemittelverteilung auf vier einzelne, parallel zueinander angeordnete Rohre bekannt, den Durchmesser des zuführenden Rohres kontinuierlich über die Länge zu verringern (Patent abstracts of Japan, Anmeldenummer 02055085).

Ebenfalls ist aus der GB 2 392 233 A bekannt, die Öffnungen zwischen einem Sammelbehälter und Flachrohren derart auszugestalten, dass die Öffnungen im mittleren Bereich des Sammelbehälters oder Verteilerrohres größer sind als die Öffnungen an den beiden Seiten. Dabei können im Verteilerrohr Turbulenzerzeuger in Form von Schlitzen vorgesehen sein, deren nach innen in Richtung Mitte des Sammelbehälters vorstehende Grate nach außen bis zur Anlage an die Innenwand des Sammelbehälters umgebogen sind. Jeder der Schlitze wird hierbei mittels eines Schneidwerkzeugs mit einer spitz zulaufenden Schneide gebildet, wobei die Breite der Schlitze variiert.

Aus der De 102 60 107 A1 ist ein Verdampfer bekannt, der gemäß dem Oberbegriff des Anspruchs 1 ausgeführt ist.

Ausgehend von diesem Stand der Technik ist es Aufgabe der Erfindung einen verbesserten Verdampfer zur Verfügung zu stellen. Diese Aufgabe wird gelöst durch einen Verdampfer mit den Merkmalen des Anspruchs 1. Vorteilhafte Ausgestaltungen sind Gegenstand der Unteransprüche.

Erfindungsgemäß ist ein Verdampfer vorgesehen, mit einer Mehrzahl von Flachrohren, mit einer Einspritzplatte, einer Verteilerplatte und einer Bodenplatte, wobei die Einspritzplatte, die Verteilerplatte und die Bodenplatte einen Sammelkasten bilden, mit mindestens einem Einspritzrohr mit einer Mehrzahl von Durchtrittsöffnungen , und mit einem Saugrohr, wobei die Einspritzplatte zwischen dem Einspritzrohr und den Flachrohren angeordnet ist, wobei die Flachrohre über die Durchtrittsöffnungen mit dem Einspritzrohr direkt oder indirekt verbunden sind , wobei sich der freie Strömungsquerschnitt des Einspritzrohres in Richtung der Strömungsrichtung gleichmäßig verringert, derart dass im Einspritzrohr in dem Bereich der Durchtrittsöffnungen die Strömungsgeschwindigkeit des Mediums erhöht ist. In Folge der erhöhten Strömungsgeschwindigkeit des Mediums, im Folgenden als Kaltemittel bezeichnet, erfolgt eine bessere Vermischung der vorliegenden Phasen. Als Kältemittel dient hierbei vorzugsweise R744 (CO₂) oder R134a.

Für eine Erhöhung der Strömungsgeschwindigkeit ist hierbei - vorzugsweise in einem Bereich des Einspritzrohres ab kurz vor der ersten Durchtrittsöffnung bis zu seinem Ende - der freie Strömungsquerschnitt verringert ausgebildet d.h. in diesem Bereich ist der freie Strömungsquerschnitt kleiner als derjenige der Zuleitung zum Einspritzrohr und/oder dem Bereich des Einspritzrohres vor der ersten Durchtrittsöffnung.

Der freie Strömungsquerschnitt des Einspritzrohres verringert sich in normaler Strömungsrichtung, wodurch die Strömungsgeschwindigkeit im Rohrinneren über die gesamte Länge des Einspritzrohres relativ konstant bleibt, d.h. erhöht ist gegenüber der Strömungsgeschwindigkeit in einem entsprechenden Rohr mit konstantem Strömungsquerschnitt über die gesamte Länge, oder sogar weiter erhöht werden kann, so dass - insbesondere im Falle einer Geschwindigkeitserhöhung - eine verbesserte Vermischung der gasförmigen und flüssigen Phase des Kältemittels erfolgt.

Der freie Strömungsquerschnitt des Saugrohres vergrößert sich vorzugsweise in normaler Strömungsrichtung, so dass die Saugwirkung verstärkt werden kann, was ebenfalls zu einer Erhöhung der Strömungsgeschwindigkeit im Einspritzrohr und somit zu einer besseren Vermischung der Kältemittelphasen führt.

Für eine Vergrößerung der Strömungsgeschwindigkeit ist im Einspritzrohr eine Hülse vorgesehen. Diese ist vorzugsweise geschlitzt ausgebildet. Die Hülse erstreckt sich hierbei vorzugsweise über maximal dreiviertel, insbesondere über die Hälfte, des Innenumfangs des Einspritzrohres, an welchem sie anliegt oder fest angebracht ist, insbesondere bevorzugt mittels Löten, so dass keine speziellen Maßnahmen für die Freihaltung der Durchtrittsöffnungen getroffen werden müssen. Der Schlitz kann hierbei auch unterschiedlich breit ausgebildet sein, so dass durch die Hülse eine Verringerung des freien Strömungsquerschnittes über die Länge des Einspritzrohres erfolgt. Auch ist es denkbar, dass sich die Hülse in ihrer Längsrichtung gesehen verjüngt, insbesondere gleichmäßig verjüngt. Vorzugsweise erstreckt sich die Hülse dabei im Wesentlichen über die gesamte Länge des Einspritzrohres und/oder weist zumindest abschnittsweise einen kleineren Durchmesser als der Anschlussquerschnitt auf.

Ist der Verdampfer derart ausgebildet, dass ein Überströmrohr vorgesehen ist, durch welches Kältemittel von einem Bereich des Verdampfers zu einem anderen Bereich des Verdampfers gelangt, so gelten die selben Vorteile auch für eine entsprechende Ausgestaltung des Überströmrohres, zumindest im Bereich seiner Durchtrittsöffnungen, durch welche das Kältemittel wieder austritt.

Das Einspritzrohr und/oder das Saugrohr und/oder ein Überströmrohr, welches zwischen zwei Rohrreihen angeordnet ist, weist vorzugsweise einen D-förmigen Querschnitt auf. Hierbei sind die Abstände der Durchtrittsöffnungen zum oberen Bereich des Rohres, in welchem sich üblicherweise die gasförmige Phase ansammelt, gering, so dass- je nach Erfordernis - bereits mit relativ einfachen Maßnahmen ein vermehrtes Ansaugen der gasförmigen Phase bzw. ein gleichmäßiges Ansaugen der Gasphase in den meisten oder allen Bohrungen realisiert werden kann.

Vorzugsweise beträgt der Innendurchmesser des Einspritzrohres zumindest in einem Bereich, in welchem Durchtrittsöffnungen vorgesehen sind, zwischen 2,0 und 3,0 mm, insbesondere zwischen 2,2 und 2,6 mm, wobei im Falle nicht kreisförmiger Querschnitte der hydraulisch gleichwertige Innendurchmesser an Stelle des Innendurchmessers tritt. Diese Abmessungen ermöglichen eine ausreichend hohe Strömungsgeschwindigkeit des Kältemittels. Die genannten Werte gelten insbesondere dann, wenn der Querschnitt der Rohre konstant ist. Im Falle von Rohren, deren Querschnitt sich (ggf. auch nur abschnittsweise) ändert, können die genannten Zahlen als mittlerer Querschnittsdurchmesser genutzt werden.

Der Innendurchmesser des Saugrohres beträgt vorzugsweise zwischen 4,0 und 6,6 mm, insbesondere zwischen 4,5 und 6,0 mm, wobei im Falle nicht kreisförmiger Querschnitte der hydraulisch gleichwertige Innendurchmesser an Stelle des Innendurchmessers tritt. Auch hier gelten die genannten Werte insbesondere dann, wenn der Querschnitt der Rohre konstant ist. Im Falle von Rohren, deren Querschnitt sich (ggf. auch nur abschnittsweise) ändert, können die genannten Zahlen auch im Zusammenhang mit Saugrohren als mittlerer Querschnittsdurchmesser genutzt werden.

Ist ein Überströmrohr vorgesehen, so beträgt der Innendurchmesser des Einspritzrohres vorzugsweise 2,0 bis 3,0 mm, insbesondere zwischen 2,2 und 2,6 mm, der Innendurchmesser eines Überströmrohres 2,0 bis 4,5 mm, insbesondere zwischen 3,0 und 4,0 mm, und der Innendurchmesser des Saugrohres zwischen 4,0 und 6,6 mm, insbesondere zwischen 4,5 und 6,0 mm, wobei im Falle nicht kreisförmiger Querschnitte der hydraulisch gleichwertige Innendurchmesser an Stelle des Innendurchmessers tritt.

Es ist jedoch auch denkbar, dass der Innendurchmesser eines Überströmrohres und/oder der Innendurchmesser des Saugrohres jeweils im Wesentlichen gleich groß ausgebildet ist Dies kann sich im Hinblick auf eine Vereinheitlichung der verwendeten Komponenten als vorteilhaft erweisen, insbesondere im Falle D-förmiger Rohre. Die Durchmesser können insbesondere zwischen 2,5 und 4,0 mm, vorzugsweise zwischen 2,8 und 3,7 mm, besonders bevorzugt zwischen 3,0 und 3,4 mm liegen, wobei im Falle nicht kreisförmiger Querschnitte der hydraulisch gleichwertige Innendurchmesser an Stelle des Innendurchmessers tritt.

Im Einspritzrohr liegt in den freien Strömungsquerschnitten zumindest im Bereich der Durchtrittsöffnungen bei normalen Betriebsbedingungen des Wärmetauschers eine konstante Massenstromdichte mit einer Schwankungsbreite von maximal +/- 20%, insbesondere +/- 10%, besonders bevorzugt von +/-5%, zwischen den einzelnen Querschnitten vor. Um dies zu erreichen sind die freien Strömungsquerschnitte entsprechend ausgelegt.

Beim Verdampfer handelt es sich bevorzugt um einen Verdampfer in Serpentinenbauweise.

Bevorzugt ist das Einspritzrohr an der unteren Seite des Wärmetauschers angebracht.

Der Eintritt mindestens einer Durchtrittsöffnung ist vorzugsweise oberhalb vom tiefsten Punkt des Einspritzrohres angeordnet. Dies ermöglicht ein gezieltes Ansaugen der gasförmigen Phase, sofem diese sich im oberen Bereich ansammelt. Dies ist insbesondere bei einer Anordnung des Einspritzrohres auf der Unterseite des Wärmetauschers sinnvoll, ggf. auch in Kombination mit anderen Maßnahmen, welche die Strömungsgeschwindigkeit erhöhen.

Vorteile können sich weiterhin ergeben, wenn das Einspritzrohr an der oberen Seite des Wärmetauschers angebracht ist, wobei grundsätzlich auch auch noch andere Arten der Anbringung möglich sind.

Insbesondere im Falle einer Anordnung des Einspritzrohres auf der Oberseite (oder ggf. bei Übertrittsrohren auf der Oberseite) kann durch einen Eintritt, welcher unterhalb des höchsten Punkts des Einspritzrohren (bzw. des Übertrittsrohres) liegt, gezielt flüssige Phase angesaugt werden.

Vorzugsweise ist der Eintritt durch einen in den Innenraum des Einspritzrohres ragenden Durchzug oder durch ein in der Durchtrittsöffnung angeordnetes Rohr gebildet.

Dabei erweist es sich als vorteilhaft, wenn die Höhe des in den Innenraum des Einspritzrohres ragenden Durchzugs bzw. des in der Durchtrittsöffnung angeordneten Rohrs 20% bis 70%, vorzugsweise 30% bis 60%, besonders bevorzugt 40% bis 55% beträgt.

Beim Verdampfer handelt es sich um einen Verdampfer , welcher eine Verteilerplatte aufweist, die bevorzugt eine mindestens einfache Umlenkung in die Tiefe und eine mindestens einfache, vorzugsweise zweifache Umlenkung in die Breite vorsieht. Dabei können Abschnitte gleich oder spiegelbildlich ausgebildet sein. Insbesondere bei spiegelbildlicher Ausgestaltung benachbarter Abschnitte kann die Ein- und Ausleitung des Kältemittels zusammengelegt werden, so dass sich der Aufbau etwas vereinfacht.

Insbesondere bevorzugt weist der Verdampfer ein Überströmrohr auf, welches die selben erfindungsgemäßen Merkmale aufweist wie das Einspritzrohr.

Im Folgenden wird die Erfindung anhand mehrerer Ausführungsbeispiele mit Varianten, teilweise unter Bezugnahme auf die Zeichnung, im Einzelnen erläutert. Es zeigen:
- Fig. 1: einen Ausschnitt eines Schnitts in Längsrichtung eines Verdampfers gemäß dem ersten Beispiel,
- Fig. 2: eine Draufsicht auf einen Teil des Verdampfers von Fig.1,
- Fig. 3: einen Schnitt durch den oberen Teil eines Verdampfers gemäß dem ersten Ausführungsbeispiel,
- Fig. 4: einen Schnitt durch den oberen Teil eines Verdampfers gemäß dem zweiten Beispiel,
- Fig. 5: einen Schnitt durch den oberen Teil eines Verdampfers gemäß einer Variante des zweiten Beispiels,
- Fig. 6: einen Schnitt durch den oberen Teil eines Verdampfers gemäß einer weiteren Variante des zweiten Beispiels,
- Fig. 7: eine Draufsicht auf den oberen Teil eines Verdampfers gemäß dem dritten Beispiel,
- Fig. 8: eine Draufsicht auf den oberen Teil eines Verdampfers gemäß einer Kombination des ersten und dritten Beispiels,
- Fig. 9: einen Verdampfer mit U-förmig gebogenen Flachrohren,
- Fig. 10: einen Schnitt X-X durch den Verdampfer von Fig. 9,
- Fig. 11: einen Schnitt XI-XI durch den Verdampfer von Fig. 9,
- Fig. 12: einen Verdampfer mit hintereinander geschalteten U-förmigen Rohren (Umlenkung in der Breite),
- Fig. 13: einen Wärmetauscher in einer Teilansicht,

- Fig. 14: einen Wärmetauscher in einer Teilansicht,
- Fig. 15: eine Vorderansicht eines Wärmetauschers,
- Fig. 16: eine Drausicht auf den Wärmetauscher von Fig. 15,
- Fig. 17: eine Seitenansicht des Wärmetauschers von Fig. 15,
- Fig. 18: eine Teilansicht einer Schnittdarstellung des Wärmetauschers von Fig. 15 in Längsrichtung des Einspritzrohres,
- Fig. 19: eine Teilansicht einer anderen Schnittdarstellung des Wärmetauschers von Fig. 15 in Längsrichtung des Saugrohres,
- Fig. 20: eine Teilansicht einer weiteren Schnittdarstellung des Wärmetauschers von Fig. 15 in Längsrichtung des Übertrittrohres,
- Fig. 21: eine Draufsicht auf die Verteilerplatte des Wärmetauschers von Fig. 15,
- Fig. 22: eine Schnittdarstellung der Einspritzplatte des Wärmetauschers von Fig. 15,
- Fig. 23: eine Draufsicht auf die Einspritzplatte von Fig. 22,
- Fig. 24: eine Draufsicht auf die Bodenplatte des Wärmetauschers von Fig. 15,
- Fig. 25: eine Schnittdarstellung eines Flachrohres des Wärmetauschers von Fig. 15,
- Fig. 26: eine Draufsicht auf eine Verteilerplatte gemäß einer Variante des Wärmetauschers von Fig. 15, und
- Fig. 27 von Fig. 26.: eine Draufsicht auf die Einspritzplatte des Wärmetauschers

Ein zweireihiger Verdampfer 1, der bei Betrieb im Kreuzgegenstrombetrieb von einem Kältemittel, vorliegend von R744 (CO₂), durchströmt wird, weist eine Mehrzahl von nebeneinander angeordneter Flachrohre 2 mit dazwischen angeordneten Wellrippen 3 auf. Femer ist ein Einspritzrohr 4, durch welches kaltes Kältemittel in den Verdampfer 1 gelangt, eine Einspritzplatte 5, eine Verteilerplatte 6 und eine Bodenplatte 7 vorgesehen. Die Einspritzplatte 5 ist zwischen dem Einspritzrohr 4 und den Flachrohren 2 angeordnet und bildet in Verbindung mit der Verteilerplatte 6 und der Bodenplatte 7 einen oberen Sammelkasten. Unten ist ein entsprechender unterer Sammelkasten (nicht dargestellt), in welchem das Kältemittel umgelenkt wird, und ein Austrittsrohr (nicht dargestellt), durch welches das erwärmte Kältemittel aus dem Verdampfer 1 abgeführt wird, vorgesehen.

Die Einspritzplatte 5 ist derart ausgebildet, dass sie eine Mehrzahl von Durchzügen 8 aufweist, die mit Bohrungen 9 im Einspritzrohr 4 korrespondieren, wobei die Durchzüge 8 bis in die Bohrungen 9 im Einspritzrohr 4 ragen, indem sie vorliegend relativ bündig mit der Innenmantelfläche desselben enden. Gemäß dem vorliegenden Ausführungsbeispiel sind zwölf Durchzüge 8 für die Einleitung von Kältemittel und entsprechend zwölf Bohrungen 9 im Einspritzrohr 4 vorgesehen, welche Durchtrittsöffnungen 9' zu den Flachrohren 2 bilden, wobei der Abstand benachbarter Durchtrittsöffnungen 9' konstant ist.

Das Einspritzrohr 4 ist gemäß dem ersten Beispiel, wie aus der Draufsicht von Fig. 2 ersichtlich, mit einem sich gleichmäßig in normaler Strömungsrichtung des Kältemittels verkleinernden Innendurchmesser (und Außendurchmesser) in horizontaler Ebene ausgebildet.

Das Kältemittel, das den Verdampfer 1 durchströmt hat, wird über ein Saugrohr 10, das ebenfalls über eine Mehrzahl von Durchtrittsöffnungen mit dem Sammelkasten verbunden ist, abgeleitet. Dabei weist das Saugrohr einen größeren Innendurchmesser als das Einspritzrohr 4 im Bereich der ersten Durchtrittsöffnung 9' auf, wobei der Saugrohrinnendurchmesser vorliegend über die gesamte Länge des Saugrohres konstant ist.

Gemäß einer ersten Variante des ersten Beispiels verringert sich der Innendurchmesser des Einspritzrohres 4 in normaler Strömungsrichtung des Kältemittels derart, dass die Querschnitte über die gesamte Länge des Einspritzrohres 4 jeweils zumindest im Bereich der Durchtrittsöffnungen 9' bei den üblicherweise am häufigsten auftretenden Betriebsbedingungen eine möglichst konstante, d.h. vorliegend möglichst innerhalb einer Schwankungsbreite von +/- 20%, insbesondere +/- 10% une besonders bevorzugt von +/- 5% , Massenstromdichte aufweisen. Dabei ist ein nicht linearer Zusammenhang zwischen dem Abstand von der ersten Durchtrittsöffnung in normaler Kältemittelströmungsrichtung gesehen und dem Durchmesser ober hydraulisch gleichwertigen Durchmesser des Einspritzrohres vorgesehen, um der genannten Bedingung zu genügen.

Gemäß einer zweiten, ebenfalls nicht in der Zeichnung dargestellten Variante wird neben einer Verringerung des Innendurchmessers des Einspritzrohres 4 der Abstand der Durchtrittsöffnungen in Richtung des Einspritzrohrendes verringert. Um dem größeren Abstand der Durchtrittsöffnungen Reichnung zu tragen, weisen auch die Flachrohre 2 einen entsprechend angepassten Abstand zueinander auf. In Folge der ungleichmäßigen Verteilung der Durchzüge 8, um den sich verringernden Abstand der Durchtrittsöffnungen 9' in Längsrichtung des Einspritzrohres 4 zu realisieren, werden nicht alle Flachrohre 2 mit Kältemittel beaufschlagt, wodurch sich eine gleichmäßigere Temperaturverteilung über die durch die Flachrohre 2 und Wellrippen 3 gebildete Wärmeübertragungsfläche ergibt.

Um auf eine möglichst gleichmäßige Massenstromdichte und eine möglichst gleichmäßige Temperaturverteilung über die Wärmeübertragungsfläche mit relativ einfach technisch zu realisierenden Maßnahmen zu ermöglichen, können insbesondere auch die erste und zweite Variante entsprechend miteinander kombiniert werden, so dass die Schwankungsbreite der Massenstromdichte des Kältemittels möglichst gering ist, d.h. sich innerhalb der o.g. Grenzwerte bewegt.

Gemäß einer dritten Variante des ersten Beispiels sind - bei einer Anordnung des Einspritzrohres 4 auf der Oberseite des Verdampfers 1 - in Abwandlung von Fig. 1 die Durchzüge 8 über die Bohrungen 9 in den Innenraum des Einspritzrohres 4 überstehend ausgebildet. Dadurch werden die Eintritte der Durchtrittsöffnungen 9' vorliegend rohrartig nach oben in Richtung des Bereichs verlagert, in welchem sich die gasförmige Phase des Kältemittels ansammelt, so dass gezielt vermehrt gasförmiges und weniger flüssiges Kältemittel angesaugt werden kann.

An Stelle von in den Innenraum des Einspritzrohres 4 ragenden Durchzügen können auch Rohre o.ä. in den Bohrungen 9 angeordnet, oder die Bohrungen können als nach innen ragende Durchzüge ausgebildet sein, was den gleichen Effekt hat.

Selbstverständlich ist es auch denkbar, dass Durchzüge durch einen zusätzlichen Materialauftrag auf der Rohrinnenseite, oder durch Eindrücken der Rohrwand im entsprechenden Bereich realisiert werden können.

Das gezielte Ansaugen aus dem oberen Bereich ist insbesondere bei D-förmigen Rohren vorteilhaft, da hier der Weg nach oben relativ kurz ist.

Gemäß dem ersten, in Fig. 3 dargestellten Ausführungsbeispiel wird der Innendurchmesser des Einspritzrohres 4 durch eine Hülse 20 verringert, wodurch die Kältemittelströmungsgeschwindigkeiten im Einspritzrohr 4 erhöht werden. Die Hülse 20 ist hierbei vorliegend im oberen Bereich des Einspritzrohres 4 angeordnet, wobei sie an ihrer nach unten zeigenden Längsseite durchgehend geschlitzt ausgebildet ist, so dass sie sich nur über etwa die Hälfte des Innenumfangs des Einspritzrohres 4 erstreckt Sie ist mit dem Einspritzrohr 4 vorliegend verlötet, was im gleichen Arbeitsgang wie das Verlöten des gesamten Verdampfers 1 erfolgt.

Die Hülse 20 kann gemäß einer Variante des ersten Ausführungsbeispiels auch derart ausgebildet sein, dass der Schlitz sich in normaler Kältemittelströmungsrichtung verengt, so dass die Hülse einen größeren Teil des Innenumfangs des Einspritzrohres bedeckt und dadurch der freie Strömungsquerschnitt verringert wird, so dass - bei entsprechendem Schlitzverlauf - auch eine relativ konstante Massenstromdichte des Kältemittels möglich ist, vorzugsweise innerhalb der o.g. Schwankungsbreiten.

Insbesondere bei kurzen Einspritzrohren 4 kann - wie in Fig. 4 schematisch in Form eines zweiten Beispiels angedeutet - auch eine über die Rohrlänge des Einspritzrohres 4 konstante Verringerung des innendurchmessers d gegenüber dem Innendurchmesser im Bereich der Zuleitung eine ausreichende Erhöhung der Kältemittelströmungsgeschwindigkeit bewirken. Dabei beträgt der Innendurchmesser d des Einspritzrohres im Bereich der Durchtrittsöffnungen (nicht dargestellt) bevorzugt 2 bis 3 mm, insbesondere 2,2 bis 2,6 mm. Zudem ist der Durchmesser D des Saugrohres 10 größer, insbesondere größer als 3 mm. Ist zudem ein Überströmrohr 11 vorgesehen, wie in Fig. 5 dargestellt, so liegt der Innendurchmesser d₀ des Überströmrohres 11 zwischen dem des Einspritz- und des Saugrohres.

Besonders geeignet für Ausgestaltungen mit konstantem Innendurchmesser sind Rohre (insbesondere Einspritzrohre, aber ggf. auch Überström- und/oder Saugrohre) mit einem D-förmigen Profil. Ein Beispiel ist in Fig. 6 dargestellt- Hierbei tritt an Stelle des "normalen" Innendurchmessers der hydraulisch gleichwertige Innendurchmesser, so dass die o.g. Durchmesserangaben entsprechend für hydraulisch gleichwertige Innendurchmesser derartig ausgebildeter Rohre gelten.

Gemäß einem dritten Beispiel ist der Innendurchmesser des Einspritzrohres 4 konstant, zur Erhöhung der Strömungsgeschwindigkeit und zur Vergleichmäßigung der Kältemittelverteilung auf die Flachrohre ist jedoch das Saugrohr 10 mit einem in normaler Strömungsrichtung sich vergrößerndem Innendurchmesser ausgebildet, wie in Fig. 7 dargestellt.

Die Rohrgeometrien des Einspritzrohres 4 gemäß dem ersten und des Saugrohres gemäß dem vierten Ausführungsbeispiel können auch kombiniert werden, wie in Fig. 8 dargestellt

Um zu einer möglichst gleichmäßigen Temperaturverteilung der Wärmeübergangsfläche zu unterstützen, kann auch der Innendurchmesser der Durchtrittsöffnungen in normaler Strömungsrichtung des Kältemittels verändert werden. Dabei sind die Innendurchmesser (oder freien Querschnittsflächen im Falle nicht kreisförmiger Durchtrittsöffnungen) der hinteren Durchtrittsöffnungen größer als die im vorderen Bereich des Einspritzrohres.

Sämtliche der vorstehend genannten Beispiele können miteinander kombiniert werden, um eine optimale Erhöhung der Kältemittelströmungsgeschwindigkeit im Einspritzrohr zu bewirken- Die Maßnahmen können prinzipiell auch für unten angeordnete Einspritzrohre oder entsprechend auch für Übertrittsrohre verwendet werden.

Besonders bevorzugte Formen von Verdampfern, bei denen die Ausgestaltung des Einspritzrohres und der Durchtrittsöffnungen entsprechend den zuvor beschriebenen Beispielen erfolgen kann, werden in ihrem allgemeinen Aufbau unter Bezugnahme auf die Figuren 9 ff. im Folgenden beschrieben. Die Verdampfer der Figuren 9 bis 15 sind in der DE 102 60 107 A1 offenbart, deren gesamter Offenbarungsgehalt in Bezug auf die allgemeine Ausgestaltung der Verdampfer ausdrücklich mit einbezogen wird.

Der in den Figuren 9 bis 11 dargestellte Verdampfer 70 weist eine Mehrzahl Unförmig gebogener Flachrohre 71a, 71b, 71c usw. auf. Jedes Flachrohr weist zwei Schenkel 72 und 73 auf. Die freien Enden der Schenkel 72 und 73 sind in einer Bodenplatte 74 befestigt (siehe Figuren 10 und 11). Über der Bodenplatte 74 ist eine Verteilerplatte 75 angeordnet, welche abwechselnd zwei in Tiefenrichtung hintereinander liegende, schlitzförmige Durchbrüche 76, 77 unter Belassung eines Steges 78 sowie einen in Tiefenrichtung durchgehenden Umlenkkanal 79 aufweist. Eine benachbart zur Verteilerplatte 75 angeordnete Einspritzplatte 80 ist in der Darstellung von Fig. 9 weggelassen.

Die Strömung des Kältemittels erfolgt entsprechend den Pfeilen, d.h. das Kältemittel tritt bei E in den vorderen Strömungsabschnitt des Flachrohres 71a ein, strömt zunächst nach unten, wird dann unten umgelenkt, strömt dann nach oben und gelangt in den Umlenkkanal 79, wo es dem Pfeil U entsprechend in die Tiefe umgelenkt wird, strömt dann auf der Rückseite nach unten, wird dort umgelenkt und strömt dann wieder nach oben, um über den Pfeil A durch den Durchbruch 77 durchzutreten.

Die Zu- und Abfuhr des Kältemittels ist aus Fig. 10 ersichtlich, in welcher die Einspritzplatte 80 sowie das Einspritzrohr 81 und das Saugrohr 82 dargestellt sind. Die Verteilerplatte 75 weist zwei Durchbrüche 76c und 77c auf, die durch den Steg 78c voneinander getrennt sind. In der Einspritzplatte 80 ist ein Kältemitteleintrittsdurchbruch 83 vorgesehen, der mit einem fluchtend angeordneten Kättemittetdurchbruch 84 im Einspritzrohr 81 angeordnet ist.

Vorliegend sind der Kältemitteleintrittsdurchbruch 83, wie auch der Kältemitteldurchbruch 84 durch gratlose Bohrungen gebildet, jedoch kann auch eine Ausgestaltung entsprechend dem Beispiel von Fig. 1 vorgesehen sein, d.h. die Verteilerplatte 75 weist überstehende Ränder auf, welche in das Einspritzrohr 81 hineinragen und bündig mit dem Kältemitteldurchbruch 84 enden. Die Ränder können auch bis in den Innenraum des Einspritzrohres 81 ragen.

In ähnlicher Weise sind auf der Seite des Saugrohres 82 ein Kältemittelaustrittsdurchbruch 85 in der Einspritzplatte 80 und ein fluchtend angeordneter Kältemitteldurchbruch 86 im Saugrohr 82 angeordnet. Auch in diesem Fall können die vorliegend als Bohrungen ausgebildeten Durchbrüche 85, 86 entsprechend Fig. 1 ausgebildet sein.

Das Einspritzrohr 81 und das Saugrohr 82 sind dicht- und druckfest mit der Einspritzplatte 80 verlötet, ebenso wie die anderen Teile 75, 74 und 71c.

Die Umlenkung in die Tiefe ist besonders gut aus der Schnittdarstellung von Fig. 11 ersichtlich, welche einen Schnitt durch den Umlenkkanal 79d zeigt. Entsprechend den Pfeilen von Fig. 11 strömt das von unten kommende Kältemittel nach oben in den Umlenkkanal 79d, in welchem es nach rechts (Tiefenrichtung) umgelenkt wird und tritt in den hinteren Abschnitt des Flachrohres 71d ein, in welchem es von oben nach unten strömt. Es ist somit jeweils eine einfache Umlenkung in die Breite und in die Tiefe vorgesehen.

Wie aus der Darstellung von Fig. 9 ersichtlich, sind eine Mehrzahl von Durchtrittsöffnungen vom Einspritzrohr 81 in den Sammelkasten und von dem Sammelkasten zum Saugrohr 82 erforderlich., vorliegend je eine pro U-förmig gebogenes Flachrohr 71.

Um eine möglichst gleichmäßige Temperaturverteilung über die gesamte Wärmeübertragungsfläche des Verdampfers zu ermöglichen, ist das Einspritzrohr 81 derart ausgebildet, dass sich der freie Strömungsquerschnitt des Einspritzrohres 81 in normaler Strömungsrichtung - vorliegend gleichmäßig, d.h. in einem linearen Zusammenhang über die Länge - verringert. Dagegen vergrößert sich vorliegend der freie Strömungsquerschnitt des Saugrohres 82 in Strömungsrichtung.

Fig. 12 zeigt eine Form eines Verdampfers 90, der eine Mehrzahl U-förmig gebogener Flachrohre 91a, 91b, 91c etc. aufweist, welche eine zweifache Umlenkung in der Breite und eine einfache Umlenkung in der Tiefe ermöglicht Hierfür ist die Verteilerplatte 93 derart ausgebildet, dass für die Umlenkung in der Breite zwei Durchbrüche 96 und 98 über einen Querkanal 101 miteinander verbunden sind, wobei die Durchbrüche 96, 98 und der Querkanal eine H-förmige Öffnung in der Verteilerplatte 93 bilden. Für die Umlenkung in die Tiefe ist ein langer Umlenkkanal 102 vorgesehen, welcher dem Umlenkkanal 79 des zuvor beschriebenen Verdampfers entspricht. Der Kältemittelverlauf ist in Fig. 12 durch Pfeile im linken Teil des Verdampfers dargestellt. Hierbei tritt das Kältemittel bei A in den vorderen Teil des linken Schenkels des Flachrohres 91a ein, strömt nach unten, wird in die Breite umgelenkt, strömt wieder nach oben und tritt aus dem Flachrohr 91a aus, in einen Durchbruch der Verteilerplatte 93, strömt entlang dem Pfeil B durch den Querkanal 101 und tritt in das benachbarte Flachrohr 91 b ein, welches es durchströmt. Von dort gelangt es in den Umlenkkanal 102 und wird dem Pfeil C folgend in den hinteren Teil des Flachrohres 91b geleitet, welchen es entgegen der Durchströmungsrichtung des vorderen Teils durchströmt. Über einen Querkanal 100, welcher zwischen zwei Durchbrüchen 97 und 99 angeordnet ist und der in seiner Ausgestaltung vorliegend dem Querkanal 101 zwischen den Durchbrüchen 96 und 98 entspricht, gelangt das Kältemittel zum ersten Flachrohr 91a, welches es ebenfalls entgegen der Durchströmungsrichtung des vorderen Teils durchströmt, und tritt bei D wieder aus, von wo aus es in das Saugrohr (nicht dargestellt) gelangt. In Folge der zweifachen Umlenkung in der Breite ist die erforderliche Anzahl von Durchtrittsöffnungen im Einspritz- und Saugrohr gegenüber dem zuvor beschriebenen Verdampfer halbiert. Die Ausgestaltung von Einspritz- und Saugrohr entspricht der des zuvor beschriebenen Verdampfers.

Fig. 13 zeigt eine Variante des Verdampfers von Fig. 12, wobei die einzelnen Einheiten spiegelbildlich zueinander angeordnet sind. Wie im Bereich der am weitesten links angeordneten, benachbarten Umlenkkanäle angedeutet, ist auch in diesem Bereich eine H-Form der Öffnung in der Verteilerplatte möglich, so dass ein Kältemittelaustausch zwischen benachbarten Einheiten im Bereich der Umlenkung in der Tiefe möglich ist.

Fig. 14 zeigt eine Variante des Verdampfers von Fig. 13, wobei die Unterteilungen in die Tiefe sich unterscheiden.

Obwohl nicht in der Zeichnung dargestellt, ist auch eine Zusammenlegung der Ein- und Ausleitungen benachbarter Einheiten möglich, wofür die entsprechenden Öffnungen in der Einspritzplatte und Verteilerplatte geeignet auszubilden sind. Die Öffnung in der Verteilerplatte ist hierbei bevorzugt H-förmig mit einem verbreiterten Steg für den Kältemittelein- bzw. -austritt ausgebildet.

In den Figuren 15 bis 27 ist ein weiterer Wärmetauscher sowie eine Variante hierzu dargestellt, bei denen die Ausgestaltung des Einspritzrohres und der Durchtrittsöffnungen entsprechend den zuvor beschriebenen Beispielen erfolgen kann.

Der in den Figuren 15 bis 25 dargestellte Wärmetauscher ist ein Verdampfer für eine Kraftfahrzeug-Klimaanlage und weist eine rohrförmige Zuleitung 1001 sowie eine rohrförmige Ableitung 1002 auf. Die beiden Leitungen 1001 und 1002 sind parallel zueinander in einer Längsrichtung des Verdampfers oberhalb eines sich über die gesamte Verdampferlänge erstreckenden Sammelkastens 1003 angeordnet. Jenseits des Sammelkastens 1003 sind Zuleitung und Ableitung zu einer gemeinsamen Flanschplatte 1004 fortgeführt, über die sie mit der weiteren Klimaanlage des Fahrzeugs verbunden sind (nicht dargestellt). Im Bereich von Weiterführungen 1001 a, 1002a zwischen Sammelkasten 1003 und Flanschplatte 1004 weisen die Leitungen 1001 und 1002 eine Anzahl von Knicken und Biegungen auf, wodurch sie an die individuelle Geometrie des Einbauraums im Fahrzeug adaptiert sind.

Auf Grund der Funktion eines Teils der Zuleitung 1001 sowie eines Teil der Ableitung 1002 wird dieser Teil auch als Einspritz- bzw. Saugrohr bezeichnet. Parallel zum entsprechenden Teil der Leitungen 1001 und 1002 ist ferner ein Überströmrohr 1005 oberhalb des Sammelkastens 1003 an diesem angeordnet und erstreckt sich über die gesamte Breite des Verdampfers. Das Überströmrohr 1005 ist als an seinen beiden Enden jeweils verschlossener Rohrabschnitt ausgebildet und weist vorliegend - nicht der Darstellungen in der Zeichnung entnehmbar - einen sich in Strömungsrichtung vergrößernden Innendurchmesser auf. Entsprechendes gilt auch für das Einspritz- und Saugrohr. Die Durchmesserveränderung erfolgt vorliegend mittels eingelegter Hülsen.

Auf der Unterseite des Sammelkastens 1003 ist eine Mehrzahl von U-förmig gebogener Flachrohre 1006, vorliegend zwanzig, angeordnet, wobei die Schenkelhöhen der U-fömnigen Flachrohre 1006 zuzüglich der Sammelkastenhöhe und dem Einspritzrohr-, Überströmrohr- bzw. Saugrohraußendurchmesser insgesamt die Bauhöhe des Verdampfers ergeben.

Jedes der Flachrohre 1006 weist eine Mehrzahl von Kammern oder Kanälen 1006a auf (siehe Querschnitt durch einen der Flachrohrschenkel von Fig-25). Dabei bildet im vorliegenden Ausführungsbeispiel nur jeweils die Hälfte der Kammern 1006a jedes der Flachrohre 1006 zusammen einen Strömungspfad aus bzw. ist hydraulisch parallel angeordnet. In Richtung des Luftstroms, also senkrecht zur Zeichenebene gemäß Fig. 15, liegen somit jeweils zwei Strömungspfade in jedem Flachrohr 1006 in der Tiefe hintereinander.

Die Flachrohre 1006 sind mit ihren Enden jeweils in Durchbrüche 1007a einer Bodenplatte 1007 (siehe Fig. 24) eingeführt und mit demselben verlötet. Ein zentraler, in Längsrichtung verlaufender Steg 1007b der Bodenplatte 1007 trennt dabei die beiden Gruppen von Kammern 1006a der Flachrohre 1006 voneinander.

Zur weiteren Ausbildung des Sammelkastens 1003 ist eine Verteilerplatte 1008 (siehe Fig. 21) plan auf die untere Bodenplatte 1007 aufgelegt und flächig zumindest jedoch entlang geschlossener Randlinien mit derselben verlötet. Die Verteilerplatte 1008 hat eine Anzahl von kulissenartigen Durchbrüchen 1008a, die teilweise mit den Durchbrüchen 1007a der Bodenplatte 1007 und somit mit den Stirnflächen der Flachrohre 1006 fluchten. Nicht fluchtende Teile der Durchbrüche, z.B. H-förmige Durchbrüche 1008b der Verteilerplatte 1008, sind dazu vorgesehen, verschiedene Strömungspfade miteinander zu verbinden. Die gezeigten H-förmigen Durchbrüche verbinden dabei, jeweils-.zwei benachbarte; Flächrohre,1006 bzw., vier Strömungspfade miteinander.

Oberhalb der Verteilerplatte 1008 ist ein oberes Plattenelement, im Folgenden als Einspritzplatte 1009 bezeichnet, des Sammelkastens 1003 plan auf der Verteilerplatte 1008 aufgelötet. Die Einspritzplatte 1009 weist eine Anzahl von kreisförmigen Durchzügen 1009a auf, die mittels Stanzung von jeweilsdergleichen Seite hergestellt wurden. Durch die Stanzung entsteht auf der der Verteilerplatte abgewandten Seite jeweils ein überstehender Kragen 1009b (siehe Seitenansicht der Verteilerplatte in Fig. 22), mittels dessen die Zuleitung 1001, d.h. das Einspritzrohr, die Ableitung 1002, d.h. das Saugrohr, und das Überströmrohr 1005 besonders leicht anbringbar sind.

Die rohrförmigen Leitungen 1001, 1002 und 1005 sind jeweils mit Bohrungen versehen, welche mit den zuvor beschriebenen Durchzügen 1009a der Einspritzplatte 1009 korrespondieren. Im Züge der Montage des Verdampfers werden die Leitungen somit auf die Kragen 1009b aufgesteckt und kaltemitteldicht verlötet, wodurch zugleich eine mechanisch sichere Verbindung zwischen Sammelkasten und Leitungen hergestellt ist.

Die Abstände der am weitesten entfernten Bohrungen ergeben eine wirksame Länge der jeweiligen Leitungen 1001, 1002 und 1005. Eine hinsichtlich des Wärmetauschs gesamte wirksame Verdampferlänge ist sinnvoll als der größte Abstand zweier Strömungspfade in Breitenrichtung des Verdampfers definiert. Hieraus ergibt sich, dass im vorliegenden Ausführungsbeispiel die wirksame Länge der Zuleitung 1001 weniger als 40% der wirksamen Verdampferbreite beträgt.

Der Verdampfer funktioniert wie folgt: Durch die Zuleitung 1001 wird dem Verdampfer ein unter hohem Druck stehendes und aus flüssiger und gasförmiger Phase bestehendes Kältemittel zugeführt (vorliegend Kohlendioxid, also R744). Das Kältemittel tritt durch die Durchzüge 1009a bzw. Löcher der Zuleitung 1001 in eine erste Gruppe aus acht Strömungspfaden ein. Es erfolgt in den H-förmigen Durchbrüchen eine Übergabe an die acht korrespondierenden, gegenüberliegenden Strömungspfade, wobei jeweils ein zuerst und ein nachfolgend durchlaufender Strömungspfad zu dem gleichen Flachrohr gehören ("Übergabe in die Tiefe"). Nach Passieren von sechzehn der insgesamt vierzig Strömungspfade des Verdampfers tritt das Kältemittel durch etwas größere Bohrungen in das Überströmrohr 1005 ein. Diese sechzehn ersten Strömungspfade, die den ersten acht Flachrohren von rechts gemäß Fig. 15 entsprechen, sind somit in einen ersten Abschnitt gruppiert.

Das Überströmrohr 1005 hat die Funktion eines Zwischensammlers, so dass das Kältemittel der verschiedenen Strömungspfade neu vermischt wird. Zugleich fließt es gemäß Fig. 15 nach links, wobei die Strömungsgeschwindigkeit gegenüber der Zuleitung 1001 bereits deutlich erhöht ist.

Auf der linken Seite des Verdampfers bilden die restlichen zwölf Flachrohre eine zweite Gruppe bzw. einen zweiten Abschnitt von insgesamt vierundzwanzig Strömungspfaden 1006 aus. Dabei erfolgt durch die Durchzüge 1009a zunächst der Eintritt von dem Überströmrohr 1005 in die ersten zwölf Strömungspfade des zweiten Abschnitts und dann mittels der H-förmigen Durchbrüche der Verteilerplatte in die zweiten zwölf Strömungspfade des zweiten Abschnitts. Der höheren Anzahl von Strömungspfaden des zweiten Abschnitts wird bei dem Überströmrohr 1005 dadurch Rechnung getragen, dass der Durchmesser der Durchzüge 1009a des zweiten Abschnitts kleiner ist als der Durchmesser der acht Durchzüge des ersten Abschnitts.

Letztlich tritt das im Wesentlichen verdampfte und entspannte Kältemittel aus besonders großen zwölf Durchzügen in die Ableitung 1002 ein, um von dort dem weiteren Kältekreislauf zugeführt zu werden.

Gemäß der Funktion des Verdampfers werden während des vorbeschriebenen Betriebs die Flachrohre 1006 von Luft umströmt, die nachfolgend zur Luftkonditionierung eines Fahrzeuginnenraums verwendet wird.

Die in den Figuren 26 und 27 dargestellte Variante unterscheidet sich vom vorigen Ausführungsbeispiel lediglich in der Ausbildung der Durchzüge 1009a' und ihrer korrespondierenden Bohrungen in den Leitungen 1001, 1002 und 1005, sowie in der Ausformung der Verteilerplatte 1008'. Im Unterschied zum vorigen Ausführungsbeispiel sind hier einige der Durchbrüche 1009a' jeweils so ausgeformt, dass zwei Strömungspfade 1006a durch jeweils eine einzige Bohrung unmittelbar mit Kältemittel beschickt werden. Allerdings werden ebenso wie beim vorigen Ausführungsbeispiel weiterhin zwei Strömungspfade pro Abschnitt des Verdampfers durchströmt, wofür ebenfalls H-förmige Durchbrüche 1008a' zwecks Übergang zwischen den Strömungspfaden zuständig sind. Wie beim zuvor beschriebenen Ausführungsbeispiel ist jeweils eine Hülse in den Leitungen 1001, 1002 und 1005 vorgesehen, welche den freien Strömungsquerschnitt entsprechend dem Strömungsweg verändert und die Strömungsgeschwindigkeit in Vergleich mit einer Leitung ohne Hülse, insbesondere ohne Veränderung des freien Strömungsquerschnitts über die Länge, erhöht, so dass eine sehr gleichmäßige Temperaturverteilung über die gesamte Verdampferbreite möglich ist.

## Patentansprüche

1. Verdampfer ***(1)***, mit einer Mehrzahl von Flachrohren ***(2)***, mit einer Einspritzplätte ***(5)***, einer Verteilerplatte ***(6)*** und einer Bodenplatte ***(7)***, ***wobei die Einspritzplatte (5), die***
***Verteilerplatte (6) und die Bodenplatte (7) einen Sammelkasten bilden***, mit mindestens einem Einspritzrohr (4) mit einer Mehrzahl von Durchtrittsöffnungen (9'), ***und mit einem Saugrohr (10)**,* wobei die Einspritzplatte ***(5)*** zwischen dem Einspritzrohr ***(4)*** und den Flächrohren ***(2)*** angeordnet ist, ***wohei die Flachrohre (2),** durch welche **ein Medium strömt, welches** im Bereich des Verdampfers **(1) zumindest teilweise einen Phasenwechsel durchläuft;*** über die Durchtrittsöffnungen (9') mit dem Einspritzrohr (4) direkt oder indirekt verbunden ***sind* dadurch gekennzeichnet, dass** sich der freie Strömungsquerschnitt des Einspritzrohres (4) in Richtung der Strömungsrichtung gleichmäßig verringert, derart dass im Einspritzrohr (4) in dem Bereich der Durchtrittsöffnungen (9') die Strömungsgeschwindigkeit des Mediums erhöht ist, wobei im Einspritzrohr (4; 81) mindestens eine Hülse (20) zur Verringerung des freien Strömungsquerschnitts vorgesehen ist.

2. Verdampfer nach Anspruch 1, **dadurch gekennzeichnet, dass** sich der freie Strömungsquerschnitt des Saugrohres (10) in Richtung der Strömungsrichtung vergrößert.

3. Verdampfer nach einem der vorhergehenden Ansprüche, **dadurch gekennzeichnet, dass** sich der freie Strömungsquerschnitt eines Überströmrohres (11; 1005), welches den Übergang zwischen einem Bereich des Verdampfers und einem zweiten Bereich des Verdampfers bildet, in Richtung der Strömungsrichtung vergrößert.

4. Verdampfer nach Anspruch 3, **dadurch gekennzeichnet, dass** die Hülse (20) geschlitzt ausgebildet ist, wobei die Hülse (20) über maximal dreiviertel, insbesondere über die Hälfte, des Innenumfangs des Einspritzrohres (4; 81) und/oder des Überströmrohres (11, 1005) anliegt.

5. Verdampfer nach einem der vorhergehenden Ansprüche, **dadurch gekennzeichnet, dass** das Einspritzrohr (4) und/oder das Saugrohr (10) und/oder ein Überströmrohr (11) einen D-förmigen Querschnitt aufweisen.

6. Verdampfer nach einem der vorhergehenden Ansprüche, **dadurch gekennzeichnet, dass** der Innendurchmesser des Einspritzrohres (4; 81) zumindest in einem Bereich, in welchem Durchtrittsöffnungen (9) vorgesehen sind, zwischen 2,0 und 3,0 mm, insbesondere zwischen 2,2 und 2,6 mm, beträgt, wobei im Falle nicht kreisförmiger Querschnitte der hydraulisch gleichwertige Innendurchmesser an Stelle des Innendurchmessers tritt.

7. Verdampfer nach einem der vorhergehenden Ansprüche, **dadurch gekennzeichnet, dass** der Innendurchmesser des Saugrohres (10; 82) zwischen 4,0 und 6,6 mm, insbesondere zwischen 4,5 und 6,0 mm, beträgt, wobei im Falle nicht kreisförmiger Querschnitte der hydraulisch gleichwertige Innendurchmesser an Stelle des Innendurchmessers tritt.

8. Verdampfer nach einem der vorhergehenden Ansprüche, **dadurch gekennzeichnet, dass** der Innendurchmesser des Einspritzrohres (4; 81) 2,0 bis 3,0 mm, insbesondere zwischen 2,2 und 2,6 mm, der Innendurchmesser eines Überstrdmrohres (11, 1005) 2,0 bis 4,5 mm, insbesondere zwischen 3,0 und 4,0 mm, und der Innendurchmesser des Saugrohres (10; 82) zwischen 4,0 und 6,6 mm, insbesondere zwischen 4,5 und 6,0 mm, beträgt, wobei im Falle nicht kreisförmiger Querschnitte der hydraulisch gleichwertige Innendurchmesser an Stelle des Innendurchmessers tritt.

9. Verdampfer nach einem der vorhergehenden Ansprüche, **dadurch gekennzeichnet, dass** der Innendurchmesser des Einspritzrohres (4; 81) und/oder der Innendurchmesser eines Überströmrohres (11; 1005) und/oder der Innendurchmesser des Saugrohres (10; 82) jeweils im Wesentlichen gleich groß ausgebildet ist und insbesondere zwischen 2,5 und 4,0 mm, vorzugsweise zwischen 2,8 und 3,7 mm, besonders bevorzugt zwischen 3,0 und 3,4 mm beträgt, wobei im Falle nicht kreisförmiger Querschnitte der hydraulisch gleichwertige Innendurchmesser an Stelle des Innendurchmessers tritt.

10. Verdampfer nach einem der vorhergehenden Ansprüche, **dadurch gekennzeichnet, dass** der Verdampfer (1) ein Verdampfer in Serpentinenbauweise ist.

11. Verdampfer nach Anspruch 10, **dadurch gekennzeichnet, dass** die Verteilerplatte (6; 75; 93; 1008) schlitz und/oder H-förmig ausgebildete Durchbrüche (76, 77, 79; 94, 95, 96, 97, 98, 99, 100, 101, 102; 1008a; 1008a') aufweist.

12. Verdampfer nach Anspruch 11, **dadurch gekennzeichnet, dass** eine mindestens einfache Umlenkung in die Tiefe des Verdampfers und eine mindestens einfache, vorzugsweise mindestens zweifache Umlenkung in die Breite des Verdampfers vorgesehen ist.

13. Verdampfer nach einem der vorhergehenden Ansprüche, **dadurch gekennzeichnet, dass** das Einspritzrohr (4) an der unteren Seite des Verdampfers angebracht ist.

14. Verdampfer nach einem der vorhergehenden Ansprüche, **dadurch gekennzeichnet, dass** der Eintritt mindestens einer Durchtrittsöffnung (9') oberhalb vom tiefsten Punkt des Einspritzrohres (4) angeordnet ist.

15. Verdampfer nach einem der vorhergehenden Ansprüche, **dadurch gekennzeichnet, dass** das Einspritzrohr (4) an der oberen Seite des Verdampfers angebracht ist.

16. Verdampfer nach einem der vorhergehenden Ansprüche, **dadurch gekennzeichnet, dass** der Eintritt mindestens einer Durchtrittsöffnung (9') unterhalb vom höchsten Punkt des Einspritzrohres (4) angeordnet ist.

17. Verdampfer nach einem der vorhergehenden Ansprüche, **dadurch gekennzeichnet, dass** der Eintritt durch einen in den Innenraum des Einspritzrohres ragenden Durchzug oder durch ein in der Durchtrittsöffnung angeordnetes Rohr gebildet ist.

18. Verdampfer nach Anspruch 17, **dadurch gekennzeichnet, dass** die Höhe des in den Innenraum des Einspritzrohres ragenden Durchzugs bzw. des in der Durchtrittsöffnung angeordneten Rohrs 20% bis 70%, vorzugsweise 30% bis 60%, besonders bevorzugt 40% bis 55% beträgt.

19. Verdampfer nach einem der vorhergehenden Ansprüche, **dadurch gekennzeichnet, dass** der Verdampfer (1) ein Verdampfer für das Kältemittel R744 (CO2) oder R134a ist.

## Claims

1. Evaporator (1) with a multiplicity of flat pipes (2), with an injection plate (5), a distributor plate (6) and a baseplate (7), wherein the injection plate (5), the distributor plate (6) and the baseplate (7) form a collection box with at least one injection pipe (4) with a multiplicity of through-openings (9'), and with a suction pipe (10), wherein the injection plate (5) is arranged between the injection pipe (4) and the flat pipes (2), wherein the flat pipes (2), through which there flows a medium that at least partially undergoes a phase change in the region of the evaporator (1), are connected directly or indirectly to the injection pipe (4) via the through-openings (9'), **characterized in that** the free flow cross section of the injection pipe (4) reduces evenly in the direction of flow such that the flow speed of the medium is increased in the injection pipe (4) in the region of the through-openings (9'), wherein at least one sleeve (20) for reducing the free flow cross section is provided in the injection pipe (4; 81).

2. Evaporator according to claim 1, **characterized in that** the free flow cross section of the suction pipe (10) increases in the direction of flow.

3. Evaporator according to either of the preceding claims, **characterized in that** the free flow cross section of an overflow pipe (11; 1005), which forms the transition between one region of the evaporator and a second region of the evaporator, increases in the direction of flow.

4. Evaporator according to claim 3, **characterized in that** the sleeve (20) is formed with slits, wherein the sleeve (20) bears against at most three quarters, in particular half, of the internal circumference of the injection pipe (4; 81) and/or of the overflow pipe (11; 1005).

5. Evaporator according to one of the preceding claims, **characterized in that** the injection pipe (4) and/or the suction pipe (10) and/or an overflow pipe (11) have a D-shaped cross section.

6. Evaporator according to one of the preceding claims, **characterized in that** the internal diameter of the injection pipe (4; 81) is, at least in a region in which through-openings (9) are provided, between 2.0 and 3.0 mm, in particular between 2.2 and 2.6 mm, wherein in the case of non-circular cross sections the hydraulically equivalent internal diameter is used in the place of the internal diameter.

7. Evaporator according to one of the preceding claims, **characterized in that** the internal diameter of the suction pipe (10; 82) is between 4.0 and 6.6 mm, in particular between 4.5 and 6.0 mm, wherein in the case of non-circular cross sections the hydraulically equivalent internal diameter is used in the place of the internal diameter.

8. Evaporator according to one of the preceding claims, **characterized in that** the internal diameter of the injection pipe (4; 81) is 2.0 to 3.0 mm, in particular between 2.2 and 2.6 mm, the internal diameter of an overflow pipe (11; 1005) is 2.0 to 4.5 mm, in particular between 3.0 and 4.0 mm, and the internal diameter of the suction pipe (10; 82) is between 4.0 and 6.6 mm, in particular between 4.5 and 6.0 mm, wherein in the case of non-circular cross sections the hydraulically equivalent internal diameter is used in the place of the internal diameter.

9. Evaporator according to one of the preceding claims, **characterized in that** the internal diameter of the injection pipe (4; 81) and/or the internal diameter of an overflow pipe (11; 1005) and/or the internal diameter of the suction pipe (10; 82) is respectively substantially equal and is in particular between 2.5 and 4.0 mm, preferably between 2.8 and 3.7 mm, particularly preferably between 3.0 and 3.4 mm, wherein in the case of non-circular cross sections the hydraulically equivalent internal diameter is used in the place of the internal diameter.

10. Evaporator according to one of the preceding claims, **characterized in that** the evaporator (1) is an evaporator having a serpentine construction.

11. Evaporator according to claim 10, **characterized in that** the distributor plate (6; 75; 93; 1008) has slit-shaped and/or H-shaped cutouts (76, 77, 79; 94, 95, 96, 97, 98, 99, 100, 101, 102; 1008a; 1008a').

12. Evaporator according to claim 11, **characterized in that** an at least single deviation is provided in the depth of the evaporator and an at least single, preferably at least double, deviation is provided in the width of the evaporator.

13. Evaporator according to one of the preceding claims, **characterized in that** the injection pipe (4) is attached on the underside of the evaporator.

14. Evaporator according to one of the preceding claims, **characterized in that** the inlet of at least one through-opening (9') is arranged above the lowest point of the injection pipe (4).

15. Evaporator according to one of the preceding claims, **characterized in that** the injection pipe (4) is attached on the upper side of the evaporator.

16. Evaporator according to one of the preceding claims, **characterized in that** the inlet of at least one through-opening (9') is arranged below the highest point of the injection pipe (4).

17. Evaporator according to one of the preceding claims, **characterized in that** the inlet is formed by a ferrule projecting into the interior of the injection pipe or by a pipe arranged in the through-opening.

18. Evaporator according to claim 17, **characterized in that** the height of the ferrule projecting into the interior of the injection pipe or of the pipe arranged in the through-opening is 20% to 70%, preferably 30% to 60%, particularly preferably 40% to 55%.

19. Evaporator according to one of the preceding claims, **characterized in that** the evaporator (1) is an evaporator for the coolant R744 (CO2) or R134a.

## Revendications

1. Evaporateur (1) comprenant une pluralité de tubes plats (2), comprenant une plaque d'injection (5), une plaque distributrice (6) et une plaque de fond (7), où la plaque d'injection (5), la plaque distributrice (6) et la plaque de fond (7) forment un bac collecteur, comprenant au moins un tube d'injection (4) comportant une pluralité d'ouvertures de passage (9'), et comprenant un tube d'aspiration (10), où la plaque d'injection (5) est disposée entre le tube d'injection (4) et les tubes plats (2), où les tubes plats (2) à travers lesquels s'écoule un milieu qui, dans la zone de l'évaporateur (1), traverse au moins partiellement un changement de phase, sont reliés directement ou indirectement au tube d'injection (4), par les ouvertures de passage (9'), **caractérisé en ce que** la section d'écoulement libre du tube d'injection (4) diminue de façon uniforme en suivant la direction d'écoulement, de manière telle que, dans le tube d'injection (4), la vitesse d'écoulement du milieu est augmentée dans la zone des ouvertures de passage (9'), où il est prévu, dans le tube d'injection (4 ; 81), au moins une douille (20) servant à la réduction de la section d'écoulement libre.

2. Evaporateur selon la revendication 1, **caractérisé en ce que** la section d'écoulement libre du tube d'aspiration (10) augmente en suivant la direction d'écoulement.

3. Evaporateur selon l'une ou l'autre des revendications précédentes, **caractérisé en ce que** la section d'écoulement libre d'un tube de trop-plein (11 ; 1005), qui forme le passage entre une zone de l'évaporateur et une deuxième zone de l'évaporateur, augmente en suivant la direction d'écoulement.

4. Evaporateur selon la revendication 3, **caractérisé en ce que** la douille (20) est configurée en étant fendue, où la douille (20) est en appui sur au maximum les trois quarts, en particulier sur la moitié de la circonférence intérieure du tube d'injection (4 ; 81) et / ou du tube de trop-plein (11 ; 1005) .

5. Evaporateur selon l'une quelconque des revendications précédentes, **caractérisé en ce que** le tube d'injection (4) et / ou le tube d'aspiration (10) et / ou un tube de trop-plein (11) présentent une section en forme de D.

6. Evaporateur selon l'une quelconque des revendications précédentes, **caractérisé en ce que** le diamètre intérieur du tube d'injection (4 ; 81) est compris, au moins dans une zone dans laquelle il est prévu des ouvertures de passage (9), entre 2,0 mm et 3,0 mm, en particulier entre 2,2 mm et 2,6 mm où, dans le cas de sections de forme non circulaire, le diamètre intérieur hydrauliquement équivalent se substitue au diamètre intérieur.

7. Evaporateur selon l'une quelconque des revendications précédentes, **caractérisé en ce que** le diamètre intérieur du tube d'aspiration (10 ; 82) est compris entre 4,0 mm et 6,6 mm, en particulier entre 4,5 mm et 6,0 mm où, dans le cas de sections de forme non circulaire, le diamètre intérieur hydrauliquement équivalent se substitue au diamètre intérieur.

8. Evaporateur selon l'une quelconque des revendications précédentes, **caractérisé en ce que** le diamètre intérieur du tube d'injection (4 ; 81) est compris entre 2,0 mm et 3,0 mm, en particulier entre 2,2 mm et 2,6 mm, le diamètre intérieur d'un tube de trop-plein (11 ; 1005) est compris entre 2,0 mm et 4,5 mm, en particulier entre 3,0 mm et 4,0 mm, et le diamètre intérieur du tube d'aspiration (10 ; 82) est compris entre 4,0 mm et 6,6 mm, en particulier entre 4,5 mm et 6,0 mm où, dans le cas de sections de forme non circulaire, le diamètre intérieur hydrauliquement équivalent se substitue au diamètre intérieur.

9. Evaporateur selon l'une quelconque des revendications précédentes, **caractérisé en ce que** le diamètre intérieur du tube d'injection (4 ; 81) et / ou le diamètre intérieur d'un tube de trop-plein (11 ; 1005) et / ou le diamètre intérieur du tube d'aspiration (10 ; 82) est conçu en étant à chaque fois pratiquement de la même grandeur et est compris en particulier entre 2,5 mm et 4,0 mm, de préférence entre 2,8 mm et 3,7 mm, de façon particulièrement préférable entre 3,0 mm et 3,4 mm où, dans le cas de sections de forme non circulaire, le diamètre intérieur hydrauliquement équivalent se substitue au diamètre intérieur.

10. Evaporateur selon l'une quelconque des revendications précédentes, **caractérisé en ce que** l'évaporateur (1) est un évaporateur de type serpentin.

11. Evaporateur selon la revendication 10, **caractérisé en ce que** la plaque distributrice (6 ; 75 ; 93 ; 1008) présente des passages (76, 77, 79 ; 94, 95, 96, 97, 98, 99, 100, 101, 102 ; 1008a ; 1008a') configurés en forme de fente et / ou en forme de H.

12. Evaporateur selon la revendication 11, **caractérisé en ce qu'**il est prévu, dans la profondeur de l'évaporateur, un retour de flux au moins simple et, dans la largeur de l'évaporateur, un retour de flux au moins simple, de préférence au moins double.

13. Evaporateur selon l'une quelconque des revendications précédentes, **caractérisé en ce que** le tube d'injection (4) est fixé sur le côté inférieur de l'évaporateur.

14. Evaporateur selon l'une quelconque des revendications précédentes, **caractérisé en ce que** l'entrée d'au moins une ouverture de passage (9') est disposée au-dessus du point le plus bas du tube d'injection (4).

15. Evaporateur selon l'une quelconque des revendications précédentes, **caractérisé en ce que** le tube d'injection (4) est fixé sur le côté supérieur de l'évaporateur.

16. Evaporateur selon l'une quelconque des revendications précédentes, **caractérisé en ce que** l'entrée d'au moins une ouverture de passage (9') est disposée au-dessous du point le plus haut du tube d'injection (4).

17. Evaporateur selon l'une quelconque des revendications précédentes, **caractérisé en ce que** l'entrée est formée par un passage pénétrant dans l'espace intérieur du tube d'injection ou bien par un tube disposé dans l'ouverture de passage.

18. Evaporateur selon la revendication 17, **caractérisé en ce que** la hauteur du passage pénétrant dans l'espace intérieur du tube d'injection ou du tube disposé dans l'ouverture de passage est comprise entre 20 % et 70 %, de préférence entre 30 % et 60 %, de façon particulièrement préférable entre 40 % et 55 %.

19. Procédé selon l'une quelconque des revendications précédentes, **caractérisé en ce que** l'évaporateur (1) est un évaporateur pour le fluide frigorigène R744 (CO2) ou R134a.
